# EUROPÄISCHE PATENTSCHRIFT

(11) **EP 1 076 381 B1**
(45) Veröffentlichungstag und Bekanntmachung des Hinweises auf die Patenterteilung: **12.12.2007**
(21) Anmeldenummer: 00115856.7
(22) Anmeldetag: 24.07.2000
(51) Int. Cl.: H01R 12/08, G05B 19/04

(54) **Schalt-/Anzeigegerät der Steuerungstechnik**
Switching and displaying device for the control technique
Dispositif de commande et d' affichage pour la technique de commande

(30) Priorität: 12.08.1999 DE 19938070
(43) Veröffentlichungstag der Anmeldung: 14.02.2001
(73) Patentinhaber: SIEMENS AKTIENGESELLSCHAFT, 80333 München (DE)
(72) Erfinder: Weiss, Peter, Dipl.-Ing., 92262 Birgland (DE)

(56) Entgegenhaltungen:
- EP-A- 0 603 652
- DE-A- 2 927 254
- DE-A- 19 631 894
- US-A- 3 835 445
- US-A- 4 410 222

## Beschreibung

Die vorliegende Erfindung betrifft ein Schalt-/Anzeigegerät der Steuerungstechnik, mit mindestens einem Paar von Kontakten, an die geräteexterne Kabeladern anschließbar sind, wobei das Paar von Kontakten geräteintern über einen Schalter elektrisch miteinander verbindbar bzw. elektrisch voneinander trennbar ist bzw. über ein binäres Anzeigeelement elektrisch miteinander verbunden ist.

Derartige Schalt-/Anzeigegeräte sind allgemein bekannt. Sie weisen in der Regel je ein bis zwei Schalter und binäre Anzeigeelemente auf. Als Schalter kommen von Hand oder maschinell betätigte mechanische Schalter, Lichtschranken usw. in Frage, bei denen der eine Schaltzustand durch einen geschlossenen Schalter und der andere Schaltzustand durch einen geöffneten Schalter charakterisiert ist. Ebenso sind die beiden Anzeigezustände des binären Anzeigeelements durch Abgabe und Nichtabgabe eines Signals gekennzeichnet.

Im Stand der Technik erfolgt in der Regel eine Einzelverdrahtung der Schalter bzw. Anzeigeelemente mit einer übergeordneten speicherprogrammierbaren Steuerung. Derartige Einzelverdrahtungen sind zeitaufwendig und fehlerträchtig.

Es ist auch schon bekannt, die Schalter- und/oder Anzeigeelemente eines Schalt-/Anzeigegeräts geräteintern über ein Flachbandkabel mit einem Busmodul zu verbinden und ein geräteexternes Buskabel an eine Busschnittstelle anzuschließen. Diese Lösung ist aber kostenintensiv.

Schließlich ist noch bekannt, die Schalter und/oder Anzeigeelemente in großer Zahl auf einer großen Leiterplatte aufzulöten und so eine Schalttafel zu erstellen, von der aus über Steckverbindungen Signale mit einer speicherprogrammierbaren Steuerung austauschbar sind. Diese Lösung hat den Nachteil, daß sie starr und unflexibel ist.

Aus der DE 29 27 254 A1 ist eine numerische Rechnersteuerung für Werkzeugmaschinen bekannt, die mit freiprogrammierbarem Anpassteil für Werkzeugmaschinen ausgerüstet ist. Bestandteil der Steuerungsanlage ist eine Bedientafel mit einer Paritätskontrolle, die zur Überprüfung der Datenübertragung und zur Feststellung von Störungen in der Bedientafel dient. Die Bedientafel weist hierfür Eingabe und Anzeigeelemente, wie Schalter, Tasten, Lampen auf, denen in der Steuerung ganz bestimmte Abläufe bzw. Funktionen zugeordnet sind.

Die Aufgabe der vorliegenden Erfindung besteht darin, eine schnelle und kostengünstige Verkabelungsmöglichkeit kleiner Schalt-/Anzeigegeräte mit einer speicherprogrammierbaren Steuerung zu schaffen.

Die Aufgabe wird dadurch gelöst, daß das Paar von Kontakten in einer Steckeraufnahme angeordnet ist, in die ein Stecker einführbar ist, der aus mindestens zwei Steckerteilen besteht, die von einer Öffnungs- in eine Schließstellung überführbar sind, wobei die Kabeladern durch Einführen der Kabeladern mit ihren Aderisolierungen in den Stecker in der Öffnungsstellung und anschließendes Überführen des Steckers in die Schließstellung mit dem Stecker kontaktierbar sind.

Denn dadurch ist es möglich, daß die Schalter und/oder Anzeigeelemente geräteintern fest verdrahtet angeordnet sind, z. B. auf eine Leiterplatte aufgelötet, wohingegen der geräteexterne Anschluß über ein einziges Kabel erfolgen kann, das sehr schnell und einfach konfektionierbar ist.

Als Steckeraufnahmen kommen insbesondere eine Steckeraufnahme für einen FCC68-Datenstecker, einen Flachbandkabelstecker und einen Sub-D-Stecker in Frage. Insbesondere der FCC68-Datenstecker (sog. Westernstecker) ist sehr kostengünstig verfügbar. Darüber hinaus bietet er den Vorteil, daß er in der Steckeraufnahme verrastet fixiert ist.

Das Schalt-/Anzeigegerät bietet einen guten Kompromiß zwischen Größe und Artenvielfalt, wenn die Steckeraufnahme als Steckeraufnahme für zwei bis fünf Paare für Kontakten ausgebildet ist.

Wenn mindestens ein Paar von Kontakten über einen Schalter elektrisch miteinander verbindbar bzw. elektrisch voneinander trennbar ist und mindestens ein Paar von Kontakten über ein binäres Anzeigeelement elektrisch miteinander verbunden ist, ergibt sich ein noch besserer Kompromiß.

Der Kompromiß ist optimal, wenn das Schalt-/Anzeigegerät drei Paare von Kontakten aufweist, zwei Paare von Kontakten über Schalter elektrisch miteinander verbindbar bzw. elektrisch voneinander trennbar sind und ein Paar von Kontakten über ein binäres Anzeigeelement elektrisch miteinander verbunden ist.

Steuerungsseitig ist es möglich, eine konventionelle Einzelverdrahtung vorzunehmen. Vorzugsweise aber erfolgt die Verdrahtung über eine Adapterplatte mit mehreren Steckeraufnahmen, in die je ein Stecker einführbar ist, der aus mindestens zwei Steckerteilen besteht, die von einer Öffnungs- in eine Schließstellung überführbar sind, wobei die Kabeladern durch Einführen der Kabeladern mit ihren Aderisolierungen in den Stecker in der Öffnungsstellung und anschließendes Überführen des Steckers in die Schließstellung mit dem Stecker kontaktierbar sind, wobei die Steckeraufnahmen mit einer auf der Adapterplatte angeordneten Busschnittstelle verbunden sind.

Wenn die Busschnittstelle als serielle Busschnittstelle ausgebildet ist, ist die Weiterverkabelung zur speicherprogrammierbaren Steuerung mit besonders wenig Kabeladern erreichbar.

Weitere Vorteile und Einzelheiten ergeben sich aus den übrigen Ansprüchen sowie der nachfolgenden Beschreibung eines Ausführungsbeispiels in Verbindung mit den Zeichnungen. Dabei zeigen in Prinzipdarstellung
- FIG 1: eine steuerungstechnische Anlage,
- FIG 2: ein Schalt-/Anzeigegerät,
- FIG 3: einen Stecker und
- FIG 4: Adapterplatte.

Gemäß FIG 1 soll eine technische Anlage 1 von einer speicherprogrammierbaren Steuerung 2 gesteuert und kontrolliert werden. Hierzu sind über Ein-/Ausgabebaugruppen 3 Signale an die technische Anlage 1 ausgebbar und Signale von der technischen Anlage 1 einlesbar.

Zur Steuerung der technischen Anlage 1 können unter anderem auch über Schalter 10, 11 Signale an die speicherprogrammierbare Steuerung 2 eingegeben werden. Ferner können Zustände über binäre Anzeigeelemente 12 an eine Überwachungsperson ausgegeben werden. Hierzu ist die speicherprogrammierbare Steuerung 2 über einen Bus 4 mit einer Adapterplatte 5 verbunden. In der Adapterplatte 5 erfolgt eine Umsetzung der über den Bus 4 übertragenen Signale auf einzelne Signale, die an Schalt-/Anzeigegeräte 6 übermittelt werden bzw. von den Schalt-/Anzeigegeräten 6 übermittelt werden.

Gemäß FIG 2 weist ein Schalt-/Anzeigegerät 6 mehrere Paare von Kontakten 7 bis 9 auf. Minimal muß dabei ein Paar von Kontakten 7 bis 9 vorhanden sein, in der Regel sind es zwei bis fünf Paare. Gemäß Ausführungsbeispiel sind drei Paare von Kontakten 7 bis 9 vorhanden.

Jedes Paar von Kontakten 7 bis 9 ist entweder mit einem Schalter 10, 11 oder mit einem binären Anzeigeelement 12 verbunden. Im Einzelfall können auf einem Schalt-/Anzeigegerät 6 nur Schalter 10, 11 oder nur Anzeigeelemente 12 vorhanden sein. In der Regel aber ist mindestens ein Schalter 10, 11 und mindestens ein Anzeigeelement 12 vorhanden. Gemäß Ausführungsbeispiel sind zwei Schalter 10, 11 und ein Anzeigeelement 12 vorhanden.

Mittels der Schalter 10, 11 ist geräteintern je ein Paar von Kontakten 7, 8 elektrisch miteinander verbindbar bzw. elektrisch voneinander trennbar, je nach dem Schaltzustand des jeweiligen Schalters 10, 11. Über das binäre Anzeigeelement 12 ist ebenfalls ein Paar von Kontakten 9 verbunden. Das Anzeigeelement 12 gibt daher ein Anzeigesignal aus, wenn an das entsprechende Paar von Kontakten 9 von außen eine Potentialdifferenz angelegt ist oder nicht.

Wie aus FIG 2 ersichtlich ist, sind die Paare von Kontakten in einer Steckeraufnahme 13 angeordnet. In die Steckeraufnahme 13 ist ein Stecker 14 einführbar, so daß in einem einzigen Arbeitsgang ein Kabel 15 mit mehreren - in FIG 1 nicht dargestellten - Kabeladern 16 geräteextern an die Paare von Kontakten 7 bis 9 anschließbar ist.

Gemäß FIG 3 besteht der Stecker 14 aus zwei Steckerteilen 17, 18. Die Steckerteile 17, 18 sind von einer Öffnungs- in eine Schließstellung überführbar. Die Öffnungsstellung ist in FIG 3 dargestellt. Das Überführen in die Schließstellung erfolgt durch Verschwenken in Richtung eines Pfeiles A.

Zum Kontaktieren der einzelnen Kabeladern 16 des Kabels 15 muß zunächst ein Kabelmantel 19 des Kabels 15 entfernt werden. Die Kabeladern 16 sind danach noch mit Kabelisolierungen versehen. Die Kabelisolierungen müssen nicht entfernt werden. Die Kabeladern 16 werden dann mit ihren Aderisolierungen in den in der Öffnungsstellung befindlichen Stecker 14 eingeführt. Sodann wird der Stecker 14 in seine Schließstellung überführt. Dadurch erfolgt ein automatisches und zwangsweises Kontaktieren der Kabeladern 16 mit dem Stecker 14.

Gemäß Ausführungsbeispiel ist der Stecker 14 als FCC68-Datenstecker und die Steckeraufnahme 13 für einen FCC68-Datenstecker demzufolge als korrespondierende Steckeraufnahme ausgebildet. Der Stecker 14 könnte aber auch als Flachbandkabelstecker oder als Sub-D-Stecker ausgebildet sein.

Das Kabel 15 weist an seinem dem Schalt-/Anzeigegerät 6 abgewandten Ende einen zum Stecker 14 gleichartigen Stecker 20 auf, der in eine korrespondierende Steckeraufnahme 21 der Adapterplatte 5 einsteckbar ist. Die Adapterplatte 5 weist gemäß FIG 4 eine Vielzahl solcher Steckeraufnahmen 21 auf, z.B. acht bis zwanzig solcher Steckeraufnahmen 21. In jede der Steckeraufnahmen 21 ist ein entsprechender Stecker 20 einführbar.

Die Steckeraufnahmen 21 sind mit einem Busmodul 22 verbunden, das über eine serielle Busschnittstelle 23 mit der speicherprogrammierbaren Steuerung 2 verbindbar ist. Durch das Busmodul 22 erfolgt eine Umsetzung zwischen den über den Bus 4 übertragenen Daten einerseits und den über die Kabel 15 übertragenen Signalen andererseits.

Mit der erfindungsgemäßen Verkabelung zwischen Adapterplatte 5 und Schalt-/Anzeigegeräten 6 ergibt sich daher eine äußerst einfache, schnelle und wirkungsvolle Anschließbarkeit der einzelnen Schalt-/Anzeigegeräte mit der Adapterplatte 5.

Sowohl die einzelnen Elemente der Schalt-/Anzeigegeräte 6 als auch die einzelnen Elemente der Adapterplatte 5 sind jeweils auf einer Leiterplatte angeordnet, die in einem korrespondierenden Gehäuse angeordnet ist. Leiterplatte und Gehäuse sind in den FIG der besseren Übersichtlichkeit aber nicht dargestellt.

## Patentansprüche

1. System bestehend aus
- einem Schalt-/Anzeigegerät der Steuerungstechnik mit mindestens einem Paar von Kontakten (7 bis 9), an die geräteexterne Kabeladern (16) anschließbar sind, wobei das Paar von Kontakten (7 bis 9) geräteintern über einen Schalter (10, 11) elektrisch miteinander verbindbar bzw. elektrisch voneinander trennbar ist bzw. über ein binäres Anzeigeelement (12) elektrisch miteinander verbunden ist,
- mindestens einer Steckeraufnahme (13) und
- mindestens einem Stecker (14), wobei
das Paar von Kontakten (7 bis 9) in der Steckeraufnahme (13) angeordnet ist, in die der Stecker (14) einführbar ist, wobei der Stecker (14) aus mindestens zwei Steckerteilen (17, 18) besteht, die von einer Öffnungs- in eine Schließstellung überführbar sind, wobei die Kabeladern (16) durch Einführen der Kabeladern (16) mit ihren Aderisolierungen in den Stecker (14) in der Öffnungsstellung und anschließendes Überführen des Steckers (14) in die Schließstellung mit dem Stecker (14) kontaktierbar sind.

2. System nach Anspruch 1,
**dadurch gekennzeichnet,**
**daß** die Steckeraufnahme (13) als Steckeraufnahme (13) für einen FCC68-Datenstecker, einen Flachbandkabelstecker oder einen Sub-D-Stecker ausgebildet ist.

3. System nach Anspruch 1 oder 2,
**dadurch gekennzeichnet,**
**daß** die Steckeraufnahme (13) als Steckeraufnahme (13) für zwei bis fünf Paare von Kontakten ausgebildet ist.

4. System nach Anspruch 3,
**dadurch gekennzeichnet,**
**daß** mindestens ein Paar von Kontakten (7, 8) über einen Schalter (10, 11) elektrisch miteinander verbindbar bzw. elektrisch voneinander trennbar ist und daß mindestens ein Paar von Kontakten (9) über ein binäres Anzeigeelement (12) elektrisch miteinander verbunden ist.

5. System nach Anspruch 4,
**dadurch gekennzeichnet,**
**daß** es drei Paare von Kontakten (7 bis 9) aufweist, daß zwei Paare von Kontakten (7, 8) über Schalter (10, 11) elektrisch miteinander verbindbar bzw. elektrisch voneinander trennbar sind und daß ein Paar von Kontakten (9) über ein binäres Anzeigeelement (12) elektrisch miteinander verbunden ist.

6. System nach einem der Ansprüche 1 bis 5,
**dadurch gekennzeichnet,**
**daß** der bzw. die Schalter (10, 11) und/oder das Anzeigeelement (12) bzw. die Anzeigeelemente (12) und die Steckeraufnahme (13) auf einer Leiterplatte angeordnet sind.

7. System bestehend aus einer Adapterplatte, mindestens einem Stecker (20) und mehreren Steckeraufnahmen (21), in die je einer der Stecker (20) einführbar ist, wobei der Stecker (20) aus mindestens zwei Steckerteilen besteht, die von einer Öffnungs- in eine Schließstellung überführbar sind, wobei Kabeladern (16) durch Einführen der Kabeladern (16) mit ihren Aderisolierungen in den Stecker (20) in der Öffnungsstellung und anschließendes Überführen des Steckers (20) in die Schließstellung mit dem Stecker (20) kontaktierbar sind, wobei die Steckeraufnahmen (21) mit einer auf der Adapterplatte (5) angeordneten Busschnittstelle (23) verbunden sind.

8. System nach Anspruch 7,
**dadurch gekennzeichnet,**
**daß** die Busschnittstelle (23) als serielle Busschnittstelle (23) ausgebildet ist.

9. System nach Anspruch 7 oder 8,
**dadurch gekennzeichnet,**
**daß** die Steckeraufnahmen (21) als Steckeraufnahmen (21) für einen FCC68-Datenstecker, einen Flachbandkabelstecker oder einen Sub-D-Stecker ausgebildet sind.

10. System nach Anspruch 7, 8 oder 9,
**dadurch gekennzeichnet,**
**daß** die Steckeraufnahmen (21) als Steckeraufnahmen (21) für zwei bis fünf Paare von Kontakten ausgebildet sind.

## Claims

1. System consisting of
- a switching/indicating device for control engineering, with at least one pair of contacts (7 to 9) to which external cable wires (16) can be connected, with the pair of contacts (7 to 9) being electrically connectable to each other or electrically disconnectable from each other within the device by means of a switch (10, 11) and/or electrically connected to each other through a binary indicating element (12),
- at least one plug housing (13) and
- at least one plug (14), with
the pair of contacts (7 to 9) being arranged in the plug housing (13) into which the plug (14) can be inserted, with the plug (14) consisting of at least two plug parts (17, 18) that can be changed from an open to a closed position, with contact between the cable wires (16) and the plug (14) being achieved by inserting the cable wires (16) with their wire insulation into the plug (14) in the open position and then moving the plug (14) to the closed position.

2. System according to claim 1,
**characterised in that**
the plug housing (13) is designed as a plug housing (13) for an FCC68 data plug, a ribbon cable plug or a sub-D plug.

3. System according to claim 1 or 2,
**characterised in that** the plug housing (13) is designed as a plug housing (13) for two to five pairs of contacts.

4. System according to claim 3,
**characterised in that**
at least one pair of contacts (7, 8) can be electrically connected to each other or electrically disconnected from each other by means of a switch (10, 11) and that at least one pair of contacts (9) can be electrically connected to each other by means of a binary indicating element (12).

5. System according to claim 4,
**characterised in that**
**that** it has three pairs of contacts (7 to 9), that two pairs of contacts (7, 8) can be electrically connected to each other or electrically disconnected from each other by switches (10, 11) and that one pair of contacts (9) can be electrically connected to each other through a binary indicating element (12).

6. System according to one of claims 1 to 5,
**characterised in that**
**that** the switch, or switches (10, 11) and/or the indicating element (12) or the indicating elements (12) and the plug housing (13) are arranged on a circuit board.

7. System consisting of an interface board, at least one plug (20) and several plug housings (21) into each of which a plug (20) can be inserted, with a plug (20) consisting of two plug parts that can be moved from an open to a closed position, with contact between the cable wires (16) and the plug (20) being achieved by inserting the cable wires (16) with their wire insulation in to the plug (20) in the open position and then moving the plug (20) to the closed position, with the plug housings (21) being connected to a bus interface (23) arranged on the interface board (5).

8. System according to claim 7,
**characterised in that**
the bus interface (23) is designed as a serial bus interface (23).

9. System according to claim 7 or 8,
**characterised in that**
the plug housings (21) are designed as plug housings (21) for an FCC68 data plug, a ribbon cable plug or a sub-D plug.

10. System according to claim 7, 8 or 9,
**characterised in that**
the plug housings (21) are designed as plug housings (21) for two to five pairs of contacts.

## Revendications

1. Système composé
- d'un appareil de commutation/d'affichage de la technique de commande comportant au moins une paire de contacts (7 à 9) auxquels il est possible de raccorder des conducteurs de câble (16) extérieurs à l'appareil, les contacts (7 à 9) de la paire pouvant, à l'intérieur de l'appareil, être reliés électriquement ou séparés électriquement l'un de l'autre par l'intermédiaire d'un interrupteur (10, 11) ou pouvant être reliés électriquement l'un à l'autre par l'intermédiaire d'un élément binaire d'affichage (12),
- d'au moins une prise de connecteur (13) et
- d'au moins un connecteur (14),
dans lequel
la paire de contacts (7 à 9) se trouve dans la prise de connecteur (13), dans laquelle peut être introduit le connecteur (14), le connecteur (14) se composant d'au moins deux parties de connecteur (17, 18) qui peuvent passer d'une position d'ouverture à une position de fermeture, les conducteurs de câble (16) pouvant être mis en contact avec le connecteur (14) en introduisant les conducteurs de câble (16) ainsi que leurs isolations de conducteur dans le connecteur (14) en position d'ouverture et en faisant ensuite passer le connecteur (14) en position de fermeture.

2. Système selon la revendication 1, **caractérisé en ce que** la prise de connecteur (13) est une prise de connecteur (13) pour un connecteur de données FCC 68, un connecteur à câble plat ou un connecteur Sub-D.

3. Système selon la revendication 1 ou 2, **caractérisé en ce que** la prise de connecteur (13) est une prise de connecteur (13) pour deux à cinq paires de contacts.

4. Système selon la revendication 3, **caractérisé en ce que** les contacts (7, 8) d'au moins une paire peuvent être reliés électriquement ou séparés électriquement l'un de l'autre par l'intermédiaire d'un interrupteur (10, 11) et que les contacts (9) d'au moins une paire peuvent être reliés électriquement l'un à l'autre par l'intermédiaire d'un élément binaire d'affichage (12).

5. Système selon la revendication 4, **caractérisé en ce qu'**il comporte trois paires de contacts (7 à 9), que les contacts (7, 8) de deux paires peuvent être reliés électriquement ou séparés électriquement l'un de l'autre par l'intermédiaire d'interrupteurs (10, 11) et que les contacts (9) d'une paire peuvent être reliés électriquement l'un à l'autre par l'intermédiaire d'un élément binaire d'affichage (12).

6. Système selon l'une des revendications 1 à 5, **caractérisé en ce que** le ou les interrupteurs (10, 11) et/ou le ou les éléments d'affichage (12) et la prise de connecteur (13) sont disposés sur une carte imprimée.

7. Système composé d'une plaque d'adaptation, d'au moins un connecteur (20) et de plusieurs prises de connecteur (21) dans lesquelles peut être introduit respectivement un des connecteurs (20), dans lequel
le connecteur (20) se compose d'au moins deux parties de connecteur qui peuvent passer d'une position d'ouverture à une position de fermeture, des conducteurs de câble (16) pouvant être mis en contact avec le connecteur (20) en introduisant les conducteurs de câble (16) ainsi que leurs isolations de conducteur dans le connecteur (20) en position d'ouverture et en faisant ensuite passer le connecteur (20) en position de fermeture, les prises de connecteur (21) étant reliées à une interface de bus (23) placée sur la plaque d'adaptation (5).

8. Système selon la revendication 7, **caractérisé en ce que** l'interface de bus (23) est une interface de bus (23) en série.

9. Système selon la revendication 7 ou 8, **caractérisé en ce que** les prises de connecteur (21) sont des prises de connecteur (21) pour un connecteur de données FCC 68, un connecteur à câble plat ou un connecteur Sub-D.

10. Système selon la revendication 7, 8 ou 9, **caractérisé en ce que** les prises de connecteur (21) sont des prises de connecteur (21) pour deux à cinq paires de contacts.
